# EUROPÄISCHE PATENTSCHRIFT

(11) **EP 3 960 021 B1**
(45) Veröffentlichungstag und Bekanntmachung des Hinweises auf die Patenterteilung: **20.09.2023**
(21) Anmeldenummer: 21000235.8
(22) Anmeldetag: 17.08.2021
(51) Int. Cl.: A45C 11/00, B08B 1/00

(54) **BEHÄLTNIS FÜR EIN GERÄT MIT EINEM DISPLAY ZUR ANZEIGE VON ELEKTRONISCH BEREITGESTELLTER INFORMATIONEN UND TUCH ZUR REINIGUNG DES DISPLAYS**
CONTAINER FOR A DEVICE WITH A DISPLAY FOR DISPLAYING ELECTRONICALLY PROVIDED INFORMATION AND CLOTH FOR CLEANING THE DISPLAY
RÉCIPIENT POUR UN APPAREIL POURVU D'UN ÉCRAN DESTINÉ À L'AFFICHAGE DES INFORMATIONS FOURNIES DE MANIÈRE ÉLECTRONIQUE ET CHIFFON DE NETTOYAGE DE L'AFFICHAGE

(30) Priorität: 01.09.2020 DE 102020005350
(43) Veröffentlichungstag der Anmeldung: 02.03.2022
(73) Patentinhaber: Läntzsch, Günter, 81373 München (DE)
(72) Erfinder: Läntzsch, Günter, 81373 München (DE)

(56) Entgegenhaltungen:
- WO-A1-2013/131111
- CN-A- 104 168 348
- US-A1- 2014 137 348
- US-A1- 2014 261 541
- US-B2- 9 219 806

## Beschreibung

Die Erfindung betrifft ein Behältnis nach Anspruch 1 und ein Tuch nach Anspruch 5. Die in den Oberbegriffen der Ansprüche 1 und 5 angegebenen Merkmale der Erfindung sind aus dem Stand der Technik nach CN 104 168 348 A bekannt.

Es ist bekannt, ein Gerät mit einem Display zur Anzeige von elektronisch bereitgestellten Informationen, wie beispielsweise ein Mobiltelefon, ein Smartphone oder einen Tablet-PC, mit einem Behältnis, das insbesondere die Gestalt eines Etuis aufweist, vor Beschädigungen zu schützen. Dabei ist das elektronische Gerät in einem Aufnahmeteil des Behältnisses so aufgenommen, dass das Display vollständig betrachtbar ist, und durch einen Deckel des Behältnisses vollständig verdeckbar ist. Zur Betrachtung des Displays ist der Deckel von diesem so zu entfernen, dass der Blick des Betrachters auf das Display freigegeben wird. Insbesondere bei Displays, die zum Aufrufen von Informationen mit mindestens einem Finger berührt werden müssen, entstehen auf dem Display Ablagerungen bzw. Verschmutzungen, die auch ansteckende Krankheitserreger enthalten können. Für die Reinigung des Displays wird in der Regel ein Reinigungstuch benutzt, das aus Polyesterfasern oder anderen, das Display nicht zerkratzenden Fasern bestehen kann. Ein Tuch zur Reinigung des Displays ist nach CN 104 168 348 A mittels eines Klettverschlusses, der sich entlang des Umfangs des Tuches erstreckt, am Deckel des Behältnisses befestigt und wird von diesem zum Zweck der Reinigung entweder vollständig abgelöst oder es wird nach einem vollständigen Abtrennen des Deckels vom Aufnahmeteil mitsamt dem Deckel zur Reinigung des Displays gehandhabt.

Der Erfindung liegt daher das Problem bzw. die Aufgabe zugrunde, bei einem Gerät mit einem Display, das in einem Behältnis aufgenommen ist, eine Reinigung des Displays jederzeit zu ermöglichen, ohne dabei entweder den Deckel vom Aufnahmeteil oder das Reinigungstuch vom Deckel vollständig trennen zu müssen.

Dieses Problem bzw. diese Aufgabe wird mit dem im Anspruch 1 angegebenen Behältnis und mit dem im Anspruch 5 angegebenen Tuch gelöst.

Ausgestaltungen der Erfindung sind in den Unteransprüchen 2 bis 4 sowie 6 und 7 angegeben.

Die Erfindung wird nachfolgend unter Bezugnahme auf die Zeichnung näher erläutert.

In dieser zeigt Fig. 1 schematisch in perspektivischer Darstellung ein Behältnis zur Aufnahme eines Gerätes mit einem Display (1) zur Anzeige von elektronisch bereitgestellten Informationen, wobei das Behältnis ein Aufnahmeteil (2) besitzt, in welches das Gerät so aufnehmbar ist, dass das Display (1) vollständig betrachtbar ist, und wobei das Behältnis einen Deckel (3) aufweist, mit welchem das Display (1) vollständig verdeckbar ist, wobei an dem Deckel (3) ein Tuch (4) mit Befestigungselementen (5) austauschbar so befestigt und bemessen ist, dass das Tuch (4) bei mit dem Deckel (3) verdecktem Display zwischen dem Display und dem Deckel (3) sowohl am Display (1) als auch am Deckel (3) anliegend angeordnet ist und das Display (1) vollständig bedeckt, wobei das Tuch (4) bei mit dem Deckel (3) nicht verdecktem Display (1) zur Reinigung des Displays (1) handhabbar ist. Der Deckel (3) ist in Fig. 1 in vom Display (1) entfernter / geöffneter Position dargestellt und das Tuch (4) in einer vom Deckel (3) teilweise abgehobenen Position zwischen dem Aufnahmeteil (2) und dem Deckel (3). Zur Reinigung des Displays (1) ist das Tuch (4) auf das Display (1) auflegbar und mit leichtem bzw. nicht zu starkem Druck auf das Tuch (4) mittels eines Fingers oder zwei Fingern auf diesem hin- und herschiebbar oder kreisend bewegbar. Dazu ist es vorteilhaft, ein elastisch dehnbares Tuch (4) vorzusehen. Ein gebrauchtes, zur Reinigung nicht mehr geeignetes Tuch (4) ist jederzeit durch ein neues Tuch (4) austauschbar / ersetzbar. Der Deckel (3) ist mit dem Aufnahmeteil (2) beispielsweise scharnierartig mittels einem als biegbares Band (7) ausgebildeten Verbindungselement (7) verbunden und mittels einer Drehbewegung, die in Fig. 1 mit einem Kreisabschnitt mit Pfeilspitzen an seinen Enden sowie einer gedachten Achse (6) angedeutet ist, einerseits vom Display (1) entfernbar / wegdrehbar und andererseits zum Display (1) hinbewegbar / hindrehbar, wobei er in der Endposition / geschlossenen Position parallel zum Display (1) auf dem auf dem Display (1) ausgebreitet anliegenden, das Display (1) vollständig bedeckenden, dabei nicht gedehnten Tuch (4) zur Anlage kommt / anliegt. Damit das Tuch (4) beim Schließen des Deckels (3) ohne Abstand an diesen gut anlegbar ist, ist es vorteilhaft, auch beabstandet von den Befestigungselementen (5) zwischen dem Tuch (4) und dem Deckel (3) eine magnetische Anziehung mittels entsprechenden, im Tuch (4) und im Deckel (3) vorgesehenen, einander zugeordneten Elementen vorzusehen. Im Tuch (4) sind magnetisierbare Fäden (18) vorgesehen, die beim Anlegen des Tuches (4) an den Deckel (3) nahe über mindestens einem im Deckel vorgesehenen Magneten (19, 29) zu liegen kommen und von diesem angezogen werden und somit das plane Anlegen des Tuches (4) am Deckel (3), beispielsweise beim Schließen des Deckels (3) unterstützen können.

Fig. 2 zeigt einen Querschnitt entlang der in Fig. 1 dargestellten Schnittebene A - A, die senkrecht zur gedachten Achse (6) und mittig durch ein Befestigungselement (5) gelegt ist, sowie einen vergrößerten Ausschnitt hieraus in dem Bereich des Befestigungselements (5) mit einem magnetischen Befestigungselement. Dabei ist mindestens ein Magnet (9) am Deckel (3) nahe bei dem Band (7) so angeordnet, dass er eine anziehende Wirkung / Kraft auf im Tuch (4) nahe bei einem Tuchrand angeordnete magnetisierbare Fäden (8) ausübt und damit das Tuch (4) mittels magnetischer Anziehung am Deckel (3) austauschbar festzuhalten vermag. Solch ein Magnet (9) kann oder mehrere Magnete (9) können, wie in Fig. 1 mit Verbindungselementen (5) schematische dargestellt ist, parallel zur gedachten Achse (6) und nahe bei dem Band (7) oder auch in diesem (7) selbst oder in einem Randbereich (10) des Aufnahmeteils (2), insbesondere nahe bei der gedachten Achse (6) angeordnet sein. Indem die magnetisierbaren Fäden (8) im Tuch (4) nahe bei einem Tuchrand angeordnet sind, ist durch die magnetische Anziehung dieser Fäden (8) ein Anlegen und Festhalten des Tuches (4) mit diesem Rand parallel zu dem mindestens einen Magneten (9) oder der Reihe von Magneten (9) und damit parallel zur gedachten Achse (6) möglich. Der mindestens eine Magnet (9) kann als magnetisches Band bzw. flacher magnetischer Stab (9) ausgebildet und parallel sowie nahe der gedachten Achse (6) im Deckel (3) oder am Band (7) oder an einem Randbereich (10) des Aufnahmeteils (2) angeordnet sein.

Die gedachte Achse (6) kann als gegenüber dem Aufnahmeteil (2) unverschiebbare Scharnierachse oder auch als quer zu ihrer Achsrichtung entlang von Bogenlinien bzw. Bogenflächen verschiebbare Achse gedacht sein, wie dies bei handelsüblichen Schutzetuis für Smartphones und Tablet-PCs realisiert ist, indem ein biegbares Band (7) als Verbindunaselement (7) zwischen dem Aufnahmeteil (2) und dem Deckel (3) vorgesehen ist. Vorteilhaft für die Handhabung des Tuches (4) bei der Reinigung des Displays (1) kann auch ein Tuch (4) vorgesehen sein, dessen Fläche etwa doppelt so groß wie die Fläche des Displays (1) oder des Deckels (3) ist und das zweilagig übereinander gelegt und an einem von der gedachten Achse (6) wegführenden oder entfernten Rand des Deckels (3) vor dem Auflegen des Deckels (3) auf das Display (1) einmal gefaltet wird, so dass das in etwa mittig gefaltete Tuch (4) nicht über den Deckel (3) und nicht über das Aufnahmeteil (2) hinausragt, wenn der Deckel (3) auf dem gefalteten Tuch (4) und dieses doppellagig auf dem Display (1) aufliegt. Eine derartige Ausgestaltung der Erfindung ist in Fig. 3 und 4 dargestellt. Dabei sind Magnete (19, 29) vorgesehen und so am Deckel (3) angeordnet, dass im Tuch (4) vorgesehene magnetisierbare Fäden (18) beim Anlegen des Tuches (4) an den Deckel (3) von den Magneten derart angezogen werden, dass das plane Anlegen des Tuches (4) an den Deckel (3) unterstützt wird. Der mindestens eine Magnet (19) ist dabei an dem von der gedachten Achse (6) beabstandeten Rand des Deckels (3) angeordnet und vermag im Bereich der Tuchmitte nahe der Faltlinie angeordnete magnetisierbare Fäden (18) magnetisch anzuziehen. Der mindestens eine zusätzliche / weitere Magnet (29) ist dabei nahe der gedachten Achse (6) bzw. nahe bei dem Verbindungselement (7) am Deckel (3) angeordnet und vermag im Bereich eines Randes des Tuchs (4) angeordnete magnetisierbare Fäden (18) magnetisch beim oder nach dem Falten des Tuches (4) anzuziehen.

## Patentansprüche

1. Behältnis zur Aufnahme eines Gerätes mit einem Display (1) zur Anzeige von elektronisch bereitgestellten Informationen, wobei das Behältnis ein Aufnahmeteil (2) besitzt, in welches das Gerät so aufnehmbar ist, dass das Display (1) vollständig betrachtbar ist, und einen Deckel (3) aufweist, mit welchem das Display (1) vollständig verdeckbar ist, wobei ein Tuch (4) austauschbar so befestigt und bemessen ist, dass das Tuch (4) bei mit dem Deckel (3) verdecktem Display (1) zwischen dem Display (1) und dem Deckel (3) sowohl am Display (1) als auch am Deckel (3) anliegend angeordnet ist und das Display (1) vollständig bedeckt, wobei das Tuch (4) bei mit dem Deckel (3) nicht verdecktem Display (1) zur Reinigung des Displays (1) handhabbar ist,
**dadurch gekennzeichnet,**
**dass** im Deckel (3) oder an einem Verbindungselement (7), mittels dem der Deckel (3) mit dem Aufnahmeteil (2) verbunden ist, oder an einem Randbereich (10) des Aufnahmeteils (2) mindestens ein Magnet (9) angeordnet ist und im Tuch (4) magnetisierbare Fäden (8) vorgesehen sind, wobei die Fäden (8) an den mindestens einen Magneten (9) anlegbar und von dem mindestens einen Magneten (9) anziehbar sind und so das Tuch (4) mittels magnetischer Anziehung austauschbar befestigt ist.

2. Behältnis nach Anspruch 1, **dadurch gekennzeichnet, dass** mindestens ein Magnet (19, 29) an mindestens einem Randbereich des Deckels (3) angeordnet ist und magnetisierbare Fäden (18) in mindestens einem, mit dem mindestens einen Randbereich oder mehreren Randbereichen des Deckels (3) in Überdeckung bringbaren Bereich des austauschbar befestigten Tuches (4) vorgesehen sind, die beim Anlegen des Tuches (4) an den Deckel (3) von dem mindestens einen oder mehreren Magneten (19, 29) angezogen werden und somit das plane Anlegen des Tuches (4) an den Deckel (3) unterstützen können.

3. Behältnis nach einem der Ansprüche 1 oder 2, **dadurch gekennzeichnet, dass** die Tuchfläche so bemessen ist, dass das Tuch (4) bei mit dem Deckel (3) verdecktem Display (1) mehrlagig, insbesondere doppellagig gefaltet die Displayfläche (1) vollständig bedeckt, ohne über den Rand des Deckels (3) oder des Aufnahmeteils (2) hinauszuragen.

4. Behältnis nach einem der Ansprüche 1 bis 3, **dadurch gekennzeichnet, dass** das Tuch (4) elastisch dehnbar und mit Substanzen versehen ist, die Krankheitskeime abtöten können.

5. Tuch zur Reinigung eines Displays (1), **dadurch gekennzeichnet, dass** im Tuch (4) magnetisierbare Fäden (8) vorgesehen sind, mit denen das Tuch (4) an einem Behältnis gemäß Anspruch 1 mittels magnetischer Anziehung durch einen Magneten (9) zerstörungsfrei austauschbar befestigbar ist

6. Tuch nach Anspruch 5, **dadurch gekennzeichnet, dass** im Tuch (4) zusätzliche magnetisierbare Fäden (18) derart angeordnet sind, dass sie beim planen Anlegen des Tuches (4) an einen Deckel (3) des Behältnisses von mindestens einem Magneten (19, 29) anziehbar sind und somit das plane Anlegen des Tuches (4) an den Deckel (3) unterstützen können.

7. Tuch nach einem der Ansprüche 5 oder 6, **dadurch gekennzeichnet, dass** das Tuch (4) elastisch dehnbar und mit Substanzen versehen ist, die Krankheitskeime abtöten können.

## Claims

1. Container for holding a device with a display (1) for displaying electronically provided information, the container having a holding part (2) in which the device can be held in such a way that the display (1) can be viewed in its entirety, and having a lid (3) with which the display (1) can be completely concealed, wherein a cloth (4) is replaceably fixed and dimensioned in such a way that, when the display (1) is covered by the lid (3), the cloth (4) is arranged between the display (1) and the lid (3), resting both on the display (1) and on the lid (3), and completely covers the display (1), whereas the cloth (4) can be handled for cleaning the display (1) when the display (1) is not covered by the lid (3), **characterized in that** at least one magnet (9) is arranged in the cover (3) or on a connecting element (7), by means of which the cover (3) is connected to the receiving part (2), or on an edge region (10) of the receiving part (2), and magnetizable threads (8) are provided in the cloth (4), it being possible for the threads (8) to be placed against at least one magnet (9) and to be attracted by at least one magnet (9), and the cloth (4) thus being fixed in an exchangeable manner by means of magnetic attraction.

2. Container according to claim 1, **characterized in that** at least one magnet (19, 29) is arranged on at least one edge region of the lid (3) and magnetizable threads (18) are provided in at least one region of the replaceably fixed cloth (4) which can be brought into overlap with at least one edge region or a plurality of edge regions of the lid (3), which, when the cloth (4) is placed against the cover (3), are attracted by the at least one or more magnets (19, 29) and can thus support the planar placement of the cloth (4) against the cover (3).

3. Container according to one of claims 1 or 2, **characterized by** that the cloth surface is dimensioned in such a way that the cloth (4), when the display (1) is covered by the lid (3), completely covers the display surface (1) in multiple layers, in particular folded in double layers, without projecting beyond the edge of the lid (3) or the receiving part (2).

4. A container according to any one of claims 1 to 3, **characterized in that** the cloth (4) is elastically stretchable and provided with substances capable of killing germs.

5. A cloth for cleaning a display (1), **characterized in that** magnetizable threads (8) are provided in the cloth (4), with which the cloth (4) can be non-destructively exchanged on a container according to claim 1 by means of magnetic attraction by a magnet (9).

6. A cloth according to claim 5, **characterized in that** additional magnetizable threads (18) are arranged in the cloth (4) in such a way that they can be attracted by at least one magnet (19, 29) when the cloth (4) is placed flat against a lid (3) of the container and can thus support the flat placement of the cloth (4) against the lid (3).

7. A cloth according to one of claims 5 or 6, **characterized in that** the cloth (4) is elastically stretchable and provided with substances capable of killing germs.

## Revendications

1. Récipient destiné à recevoir un appareil avec un écran (1) pour l'affichage d'informations mises à disposition par voie électronique, le récipient possédant une partie de réception (2) dans laquelle l'appareil peut être reçu de manière à ce que l'écran (1) puisse être entièrement observé, et présentant un couvercle (3), avec lequel l'écran (1) peut être entièrement recouvert, un tissu (4) étant fixé de manière interchangeable et dimensionné de telle sorte que le tissu (4), lorsque l'écran (1) est recouvert par le couvercle (3), est disposé entre l'écran (1) et le couvercle (3) en étant adjacent aussi bien à l'écran (1) qu'au couvercle (3) et recouvre entièrement l'écran (1), le chiffon (4) pouvant être manipulé pour le nettoyage de l'écran (1) lorsque l'écran (1) n'est pas recouvert par le couvercle (3), **caractérisé en ce que** dans le couvercle (3) ou sur un élément de liaison (7) au moyen duquel le couvercle (3) est relié à la partie de réception (2), ou sur une zone de bord (10) de la partie de réception (2), au moins un aimant (9) est disposé et des fils magnétisables (8) sont prévus dans la toile (4), les fils (8) pouvant être appliqués sur au moins un aimant (9) et pouvant être attirés par au moins un aimant (9) et la toile (4) étant ainsi fixée de manière interchangeable au moyen d'une attraction magnétique.

2. Récipient selon la revendication 1, **caractérisé en ce qu'**au moins un aimant (19, 29) est disposé sur au moins une zone de bord du couvercle (3) et des fils magnétisables (18) sont prévus dans au moins une zone de la toile (4) fixée de manière interchangeable et pouvant être amenée en recouvrement avec au moins une zone de bord ou plusieurs zones de bord du couvercle (3), qui, lors de la mise en place de la toile (4) sur le couvercle (3), sont attirés par au moins un ou plusieurs aimants (19, 29) et peuvent ainsi aider à la mise en place plane de la toile (4) sur le couvercle (3).

3. Récipient selon l'une des revendications 1 ou 2, **caractérisé en ce que** la surface de la toile est dimensionnée de telle sorte que, lorsque le présentoir (1) est recouvert par le couvercle (3), la toile (4), pliée en plusieurs couches, notamment en deux couches, recouvre entièrement la surface du présentoir (1) sans dépasser du bord du couvercle (3) ou de la partie de réception (2).

4. Récipient selon l'une quelconque des revendications 1 à 3, **caractérisé en ce que** le tissu (4) est élastiquement extensible et est pourvu de substances capables de tuer les germes pathogènes.

5. Chiffon pour le nettoyage d'un écran (1), **caractérisé en ce que** des fils magnétisables (8) sont prévus dans le chiffon (4), à l'aide desquels le chiffon (4) peut être fixé de manière interchangeable et non-destructive à un récipient selon la revendication 1, au moyen d'une attraction magnétique par un aimant (9).

6. Chiffon selon la revendication 5, **caractérisée en ce que** des fils magnétisables supplémentaires (18) sont disposés dans la toile (4) de telle sorte que, lors de l'application plane de la toile (4) contre un couvercle (3) du récipient, ils peuvent être attirés par au moins un aimant (19, 29) et peuvent ainsi aider à l'application plane de la toile (4) contre le couvercle (3).

7. Chiffon selon l'une des revendications 5 ou 6, **caractérisé en ce que** le chiffon (4) est élastiquement extensible et est pourvu de substances capables de tuer les germes pathogènes.
